# EUROPÄISCHE PATENTSCHRIFT

(11) **EP 0 905 335 B1**
(45) Veröffentlichungstag und Bekanntmachung des Hinweises auf die Patenterteilung: **28.08.2002**
(21) Anmeldenummer: 98105832.4
(22) Anmeldetag: 31.03.1998
(51) Int. Cl.: E04H 12/32, G09F 17/00

(54) **Fahnenmast mit Hissvorrichtung**
Flagpole with hoisting device
Mât pour drapeau avec dispositif de hissage

(30) Priorität: 25.09.1997 DE 29717131 U
(43) Veröffentlichungstag der Anmeldung: 31.03.1999
(73) Patentinhaber: Julius Cronenberg o.H., 59757 Arnsberg (DE)
(72) Erfinder: Cronenberg, Carl-Julius, 59757 Arnsberg (DE); Faflek, Jenci, 59757 Arnsberg (DE)
(74) Vertreter: Fritz, Edmund Lothar, Dipl.-Chem.

(56) Entgegenhaltungen:
- DE-A- 2 457 945
- DE-A- 3 010 029
- DE-C- 201 871
- DE-U- 8 911 094
- DE-U- 9 411 066
- US-A- 3 826 223
- US-A- 3 952 695

## Beschreibung

Die Erfindung bezieht sich auf einen Fahnenmast mit Hissvorrichtung mit den Merkmalen nach dem Oberbegriff des Anspruchs 1.

Bei einem Fahnenmast dieser Art ist das Fahnentuch an mehreren Gleitern befestigt, die verschiebbar in einem im Mastquerschnitt integrierten Kanal gelagert sind und die an einem Schlitz vorstehen. Zum Einhaken des Fahnentuchs hat jeder Gleiter eine Ösenschraube. Zum Hissen bzw. Niederholen des Fahnentuchs ist im Innenraum des Mastes ein Seil gelagert, das oben und unten umgelenkt ist und im unteren Bereich des Mastes mit einer Handkurbel bewegt werden kann. Mittels der Ösenschrauben können die Gleiter festgeklemmt werden. Beim Anbringen des Fahnentuchs werden sämtliche Gleiter gelöst und in eine untere Stellung gebracht. Nach Einhaken des Fahnentuchs in den obersten Gleiter wird dieser festgeklemmt, das Seil ein Stück hochgefahren, so dass der nächste Haken in den nächsten Gleiter eingehakt werden kann, wonach dieser ebenfalls festgeklemmt wird. Auf diese Weise werden nach und nach alle Haken in die Gleiter eingehakt, so dass das Fahnentuch insgesamt hochgezogen werden kann.

Bei einer bekannten Hissvorrichtung dieser Art (DE 30 10 029) ist für das Hissen und Niederholen des Fahnentuchs ein nicht endloses Zug- und Druckseil (Bowdenzug) vorgesehen, das in einem Schlauch läuft und sich im Querschnitt in radialer Anordnung über den gesamten Innenraum des Mastes erstreckt.

Außer diesem Stand der Technik sind Fahnenmasten mit Hissvorrichtungen bekannt (DE-C 201 871, DE-C 24 57 945, DE-U 94 11 066, US-A 3,952,695), bei denen Gleiter in Kanälen mittels endloser Seile oder Ketten, die über Umlenkrollen laufen, bewegt werden, wobei diese endlosen Seile oder Ketten in jedem Fall ganz oder teilweise in den Innenraum des Mastes hinein ragen.

Die US-A-3 952 695 beschreibt einen Fahnenmast mit Hissvorrichtung, bei dem das Fahnentuch in den Ösen mehrerer Gleiter eingehakt werden kann, die in einem Kanal eines Mastprofils gleitbar gelagert sind und die an einem Seil anklemmbar sind, das im Mastinnern mittels einer Handkurbel auf- und abbeweglich ist, wobei ein Seil ausschließlich in dem die Gleiter aufnehmenden integrierten Kanal angeordnet ist, wobei eine obere Umlenkrolle und eine untere Umlenkrolle ebenfalls in diesem Kanal gelagert sind.

Der Erfindung liegt die Aufgabe zugrunde, einen Fahnenmasten mit Hissvorrichtung der erwähnten Gattung zu schaffen, bei dem die Wirtschaftlichkeit im Einsatz dahingehend verbessert wird, dass dieselbe Vorrichtung an verschiedene Abstände zwischen den Aufhängungen von Fahnen einfach angepasst werden kann. Hinblick auf eine Verbesserung des Erscheinungsbildes sowie im Bezug auf eine größere Wirtschaftlichkeit in der Herstellung und im Einsatz.

Diese Aufgabe wird durch einen Fahnenmast mit Hißvorrichtung mit den Merkmalen nach dem Anspruch 1 gelöst.

Die Unteransprüche haben bevorzugte Ausführungsformen dieser Lösung bzw. Varianten derselben zum Inhalt.

Als Seil dient bei der vorliegenden Erfindung ein einfaches Zugseil in endloser Ausführung, dessen Ebene in der Anordnung einer Sehne allein in dem abgetrennten Kanal aufgenommen ist, in dem auch verschiebbar die Gleiter gelagert sind. Die beiden Seilparten sind jeweils durch die Seitenteile eines jeden Gleiter durchgeführt. Durch diese Anordnung bleibt der Innenraum des Querschnitts im wesentlichen frei von der Hißvorrichtung, so daß dieser Teil ein Verbindungsstück aufnehmen kann, mit dem beispielsweise ein unterer Mastabschnitt mit einem oberen Mastabschnitt verbunden werden kann. Dadurch ist es möglich einen Fahnenmast nach der Erfindung in zwei Abschnitten zu transportieren und die beiden Abschnitte an Ort und Stelle miteinander zu verbinden. Die Hißvorrichtung nach der Erfindung ist so gestaltet, daß sie dort eingebaut werden kann.

Die Seilrollen sind derart befestigt, daß das Seil vollständig in dem Kanal läuft und somit tritt eine Schwächung des Mastprofils durch Ausfräsungen nicht ein. Die gesamte Hißvorrichtung kann bei Bedarf durch Lösen von vier Schrauben in ihrer Gesamtheit getauscht werden, wobei keine wesentliche Fachkenntnisse erforderlich sind.

Der Mast kann zweiteilig derart ausgeführt werden, daß oben ein Mastquerschnitt dünnerer Wandstärke verwendet werden. Dadurch wird dem Erfordernis Rechnung getragen, daß Fahnenmasten statisch berechnet und den Gegebenheit angepaßt sein müssen. Durch die integrierte innen liegende Hißvorrichtung ist die Möglichkeit der Zweiteilung des Mastes gegeben, denn es werden durch die Befestigung der Schrauben, die nur innerhalb der Nut laufen und von außen unsichtbar sind, die Gleiter nicht behindert. Das innen liegende Verbindungsstück zur Verbindung der beiden Mastteile ist derart dem Mastprofil angepaßt, daß eine linienförmige resonanzfreie Berührung selbst bei den handelsüblichen Toleranzen der Profile gewährleistet ist.

Wahlweise ist ein in den Kanal (Nut) integriertes Schloß einsetzbar und zwar so, daß dieses unverlierbar in der Nut montiert ist. Der Kurbelzugang der Seilbetätigung ist dadurch diebstahlgesichert abgeschlossen.

Im übrigen kann der Kanal mit den Funktionselementen der Hißvorrichtung auch als separates eigenständiges Profil derart gewählt werden, daß er als Aufsatzschiene für Masten jeglichen Durchmessers geeignet ist und dort aufgeschraubt werden kann. Somit kann man auch Hißvorrichtungen nach der Erfindung an Masten anbringen, z.B. an konischen Masten, bei welchen eine integrierte Nut nur schwer herstellbar ist. Auch GFK-Masten können mit einer Hißvorrichtung nach der Erfindung ausgerüstet werden.

Im folgenden werden Ausführungsbeispiele der Erfindung beschrieben unter Bezugnahme auf die beiliegenden Zeichnungen näher.
- Fig. 1: zeigt einen Querschnitt durch einen Fahnenmast nach der Erfindung im Bereich eines Verbindungsstücks mit einem Profilabschnitt geringerer Wandstärke auf der linken Seite;
- Fig. 2: zeigt zum Teil in einer Seitenansicht einen Fahnenmast mit einer an Gleitern befestigten Fahne;
- Fig. 3: ist eine Ansicht des Fahnenmastes im Bereich der unteren Umlenkrolle;
- Fig. 4: ist ein Querschnitt im Bereich eines Gleiters;
- Fig. 5: zeigt einen Querschnitt in Höhe einer Umlenkrolle;
- Fig. 6: ist ein Querschnitt in Höhe der Schließvorrichtung;
- Fig. 7: ist ein Schnitt nach VII-VII von Fig. 6;
- Fig. 8: ist eine Ansicht der Schließvorrichtung;
- Fig. 9: zeigt im Querschnitt ein Kanalprofil als separates Teils.

Zunächst wird auf Fig. 1 Bezug genommen. Der Fahnenmast 10 ist im Prinzip ein kreisrundes Rohr, das in der Wand einen Schlitz 12b hat, wobei in diesem Querschnittsbereich durch eine Trennwand 11 ein Kanal 12 gebildet ist. Die Trennwand 11 ist profiliert, und zwar mittig, in Gestalt eines Widerlagers 11a und seitlich in Form von Stützflächen 11b, die an die Rohrwand anschließen.

In der rechten Hälfte ist eine normale Wandstärke 10a eines unteren Rohrabschnitts dargestellt. Auf der linken Hälfte ist ein Rohrabschnitt 10b mit verminderter Wandstärke zu sehen. Die beiden Rohrabschnitte sind verbunden durch ein profiliertes Verbindungsstück 20, ebenfalls als ein Rohr gebildet durch einen Kreisbogen mit einer Querwand 21 als Sehne. Das Verbindungsstück ist in die beiden Rohrabschnitte eingepreßt, wobei die Querwand 21 am Widerlager 11a anliegt und Stützflächen 22 sich an den Schrägflächen 11b der Trennwand abstützen. Durch Kuppen 23 am Verbindungsstück sind linienförmige Anlagen an der Mastinnenwand gegeben. Im Bereich des oberen Rohrabschnitts 10b liegt eine Kuppe 23 an einer Rippe 13 an, durch die der Zwischenraum überbrückt wird.

Auf Fig. 2 erkennt man in welcher Weise von Kanal 12 mehrere Gleiter 40 verschiebbar aufgenommen sind. An jedem Gleiter befindet sich eine Ösenschraube 42, wo ein Karabinerhaken 2 des Fahnentuches 1 eingehakt werden kann. Man erkennt auf Fig. 2 auch ein endloses Seil 30, das jeweils mit beiden Seilparten durch jeden Gleiter hindurch geht. Mittels der Ösenschrauben 42 können die Gleiter an einer Seilpart festgeklemmt bzw. im Bedarfsfalls gelöst werden.

Das Hissen und Niederholen des Fahnentuches erfolgt mittels einer Handkurbel 35 (Fig. 3), die in einem Sechskant einer unteren Umlenkrolle 31a des Seiles eingesteckt wird. Oben ist eine obere Umlenkrolle 31b vorgesehen.

Zur Sicherung dient eine Schließvorrichtung 50, die mit einem Schlitten 51 von unten in den Kanal 12 eingeschoben ist. In der Schließstellung, die Fig. 2 zeigt, deckt ein Arm 53 den Schlitz 12b im Bereich der unteren Umlenkrolle ab. Die Schließvorrichtung ist mit einem axial verschiebbaren Zylinderschloß 52 gesichert.

Die Querschnittsform eines Gleiters 40 ist auf Fig. 4 erkennbar. Ein Mittelteil 41 mit Gewindebohrung steht am Schlitz vor. Die Gewindebohrung nimmt die Ösenschraube 42 auf. In jedem Seitenteil 43 des Gleiters ist eine Bohrung 44 zur Aufnahme eines Seilparts gebildet. Im übrigen nimmt ein Seitenteil verschiebbar einen Klemmstift 45 auf. Die Klemmung erfolgt durch Drehen der Ösenschraube 42, wobei eine kegelige Spitze 42a derselben einen Druck auf eine Kalotte 45a des Klemmstiftes ausübt, so daß dieser den Druck an den Seilpart im linken Seitenteil 43 weitergibt.

Wie Fig. 5 zeigt sind die Umlenkrollen 31a und 31b für das endlose Seil jeweils in einem Rollenlager 32 gelagert, in der Weise wie auf Fig. 5 erkenntlich. Die Profilform eines Rollenlagers ist übrigen auch aus Fig. 7 ersichtlich. Darauf erkennt man Befestigungsschrauben 33, mit denen das Rollenlager an der Erweiterung 12a der Trennwand 11 befestigt ist.

In Fig. 6, 7 und 8 ist die Schließvorrichtung 50 in einer Stellung gezeichnet, in welcher sie den Schlitz im Bereich der unteren Umlenkrollen abdeckt. Dabei ist ein Schlitten 51 der Schließvorrichtung in den Kanal 12 eingeschoben. Die Stellung ist dadurch fixiert, daß ein Zylinderschloß 52 in einer Ausnehmung 34 des Rollenlagers eingesteckt und verriegelt ist. Der Schlitz im Bereich der Umlenkrollen ist durch einen Arm 53 abgedeckt.

Fig. 9 zeigt eine weitere Ausführungsform der Erfindung, und zwar in Gestalt eines separaten Kanalprofils 60, das die beschriebenen Funktionselemente, wie Umlenkrollen 31, Seil 30 und Gleiter 40 funktionsgerecht aufnimmt und das mittels Schrauben 62 an einem Mast 61 mit Vollkreisquerschnitt außen befestigt werden kann.

## Patentansprüche

1. Fahnenmast (10) mit Hissvorrichtung bei dem ein Fahnentuch (1) in Ösen mehrerer Gleiter (40) der Hissvorrichtung eingehakt werden kann, wobei pro Gleiter jeweils eine Öse vorhanden ist, und wobei die Gleiter (40) in einem Kanal (12) eines Mastprofils gleitbar gelagert und an einem Seil (30) der Hissvorrichtung anklemmbar sind, das im Mastinnern mittels einer Handkurbel (35) der Hissvorrichtung auf und ab beweglich ist, wobei das Seil (30) ausschließlich in dem die Gleiter (40) aufnehmenden integrierten Kanal (12) angeordnet ist, und wobei eine in Gebrauchstellung obere Umlenkrolle (31b) und eine untere Umlenkrolle (31a) ebenfalls in diesem Kanal (12) gelagert sind, **gekennzeichnet durch** die nachfolgenden Merkmale:
das Seil (30) ist endlos,
beide Seilparten sind **durch** Bohrungen (44) in den Gleitern (40) hindurchgeführt,
die Ösen sind Bestandteil von Ösenschrauben (42) und jeder Gleiter (40) ist mittels seiner Ösenschrauben (42) an einem gemeinsamen Seilpart festklemmbar.

2. Fahnenmast nach Anspruch 1, **dadurch gekennzeichnet, dass** die Rollenlager (32) der oberen und unteren Umlenkrolle (31b, 31a) an einer Trennwand (11) angeschraubt sind.

3. Fahnenmast nach Anspruch 1, **dadurch gekennzeichnet, dass** jeweils in einem Seitenteil (43) eines Gleiters verschiebbar ein Klemmstift (45) gelagert ist und dass beim Drehen der Ösenschraube (42), die von einer Gewindebohrung (41) des Gleiters aufgenommen wird, der Klemmstift mittels einer auf eine Kalotte (45a) einwirkenden Spitze (42a) verschoben und auf das Seil ein Druck ausgeübt wird.

4. Fahnenmast nach Anspruch 1, **gekennzeichnet durch** eine Schließvorrichtung (50) mit einem Schlitten (51), der in den Kanal (12) einschiebbar ist und in einer Schließstellung mittels eines Zylinderschlosses (52) festlegbar ist, wobei ein Arm (53) den Schlitz des Kanals im Bereich der unteren Umlenkrolle (31a) abdeckt.

5. Fahnenmast nach Anspruch 4, **dadurch gekennzeichnet, dass** das Zylinderschloß axial verschiebbar ist und zwecks Fixierung der Schließvorrichtung in eine Ausnehmung (34) des Rollenlagers eingreift.

6. Fahnenmast nach Anspruch 1, **dadurch gekennzeichnet, dass** der Mast zum Transport zweiteilig ausgeführt ist und zum Gebrauch zusammensetzbar ist aus einem unteren Rohrabschnitt (10a) und einem oberen Rohrabschnitt (10b), wobei zur Verbindung des unteren Rohrabschnitts (10a) mit dem oberen Rohrabschnitt (10b) ein Verbindungsstuck (20) des Fahnenmastes dient, das passend und mit Klemmwirkung in die zu verbindenden Rohrabschnitte einsteckbar ist.

7. Fahnenmast nach Anspruch 6, **dadurch gekennzeichnet, dass** das Verbindungsstück (20) im Prinzip ein Rohr ist, dessen Querschnitt aus einem Rohrbogen und einer Querwand (21) besteht.

8. Fahnenmast nach Anspruch 7, **dadurch gekennzeichnet, dass** sich die Querwand (21) bei dem eingesteckten Verbindungsstück mittig an Widerlagern (11a) der Rohrabschnitte anliegt, dass sich das Verbindungsstück beidseitig mit Schrägen (22) an Stützflächen (11b) der Trennwand abstützt und dass Kuppen (23) am Verbindungsstück (20) innenseitig an den Rohrabschnitten anliegen.

9. Fahnenmast nach Anspruch 8, **dadurch gekennzeichnet, dass** der obere Rohrabschnitt (10b) eine verminderte Wandstärke aufweist, und dass in dem oberen Rohrabschnitt (10b) mit verminderter Wandstärke als Anlage für das Verbindungsstück (20) Rippen (13) gebildet sind.

10. Fahnenmast (10) mit Hissvorrichtung bei dem ein Fahnentuch (1) in Ösen mehrerer Gleiter (40) der Hissvorrichtung eingehakt werden kann, wobei pro Gleiter jeweils eine Öse vorhanden ist, und wobei die Gleiter (40) in einem Kanal (60) eines Mastprofils gleitbar gelagert und an einem Seil (30) der Hissvorrichtung anklemmbar sind, das im Mastinnern mittels einer Handkurbel (35) der Hissvorrichtung auf und ab beweglich ist, wobei das Seil (30) ausschließlich in dem die Gleiter (40) aufnehmenden Kanal (60) angeordnet ist, und wobei eine in Gebrauchstellung obere Umlenkrolle (31b) und eine untere Umlenkrolle (31a) ebenfalls in diesem Kanal (60) gelagert sind, **gekennzeichnet durch** die nachfolgenden Merkmale:
der Kanal (60) ist als separates Kanalprofil ausgebildet,
das an einem Mast (61) ansetzbar und anschraubbar ist,
das Seil (30) ist endlos,
beide Seilparten sind **durch** Bohrungen (44) in den Gleitern ((40) hindurchgeführt,
die Ösen sind Bestandteil von Ösenschrauben (42) und jeder Gleiter (40) ist mittels seiner Ösenschrauben (42) an einem gemeinsamen Seilpart festklemmbar.

## Claims

1. Flagpole (10) with hoisting device in the case of which a flag (1) can be hooked into eyelets of a plurality of slides (40) of the hoisting device, it being the case that in each case one eyelet is provided per slide, and that the slides (40) are mounted for sliding action in a channel (12) of a pole profile and can be clamped on a cable (30) of the hoisting device, it being possible for said cable to be moved up and down in the interior of the pole by means of a hand crank (35) of the hoisting device, it being the case that the cable (30) is arranged exclusively in the integrated channel (12) accommodating the slides (40), and that a deflecting roller (31b), which is at the top in the use position, and a bottom deflecting roller (31a) are likewise mounted in said channel (12), **characterized by** the following features:
the cable (30) is endless,
both cable strands are guided through bores (44) in the slides (40),
the eyelets are a constituent part of eyelet bolts (42),
and each slide (40) can be clamped firmly on a common cable strand by means of its eyelet bolts (42).

2. Flagpole according to Claim 1, **characterized in that** the roller mounts (32) of the top and bottom deflecting rollers (31b, 31a) are screwed on a partition wall (11).

3. Flagpole according to Claim 1, **characterized in that** a clamping pin (45) is mounted in a displaceable manner in each case in a side part (43) of a slide, and **in that**, when the eyelet bolt (42), which is accommodated by a threaded bore (41) of the slide, is turned, the clamping pin is displaced by means of a tip (42a), which acts on a spherical cap (45a), and the cable is subjected to pressure.

4. Flagpole according to Claim 1, **characterized by** a locking device (50) with a carriage (51) which can be pushed into the channel (12) and can be secured in a locking position by means of a cylinder lock (52), an arm (53) covering the channel slot in the region of the bottom deflecting roller (31a).

5. Flagpole according to Claim 4, **characterized in that** the cylinder lock can be displaced axially and, for the purpose of fixing the locking device, engages in a recess (34) of the roller mount.

6. Flagpole according to Claim 1, **characterized in that** the pole, for transportation purposes, is of two-part configuration and, for use, can be assembled from a bottom tube section (10a) and a top tube section (10b), a connecting element (20) of the flagpole serving for connecting the bottom tube section (10a) to the top tube section (10b), and it being possible for said connecting element to be plugged in a fitting manner, and with clamping action, into the tube sections which are to be connected.

7. Flagpole according to Claim 6, **characterized in that** the connecting element (20), in principle, is a tube with a cross section comprising a circle arc and a transverse wall (21).

8. Flagpole according to Claim 7, **characterized in that**, with the connecting element plugged in, the transverse wall (21) butts centrally against abutments (11a) of the tube sections, **in that** the connecting element is supported on both sides, by way of slopes (22), on supporting surfaces (11b) of the partition wall, and **in that** protuberances (23) on the connecting element (20) butt against the inside of the tube sections.

9. Flagpole according to Claim 8, **characterized in that** the top tube section (10b) has a reduced wall thickness, and **in that** ribs (13) are formed in the top tube section (10b), with reduced wall thickness, as an abutment for the connecting element (20).

10. Flagpole (10) with hoisting device in the case of which a flag (1) can be hooked into eyelets of a plurality of slides (40) of the hoisting device, it being the case that in each case one eyelet is provided per slide, and that the slides (40) are mounted for sliding action in a channel (60) of a pole profile and can be clamped on a cable (30) of the hoisting device, it being possible for said cable to be moved up and down in the interior of the pole by means of a hand crank (35) of the hoisting device, it being the case that the cable (30) is arranged exclusively in the channel (60) accommodating the slides (40), and that a deflecting roller (31b), which is at the top in the use position, and a bottom deflecting roller (31a) are likewise mounted in said channel (60), **characterized by** the following features:
the channel (60) is designed as a separate channel profile which can be fitted on a pole (61) and screwed thereon,
the cable (30) is endless,
both cable strands are guided through bores (44) in the slides (40),
the eyelets are a constituent part of eyelet bolts (42),
and each slide (40) can be clamped firmly on a common cable strand by means of its eyelet bolts (42).

## Revendications

1. Mât pour drapeau (10) avec dispositif de hissage dans lequel une toile de drapeau (1) peut être accrochée dans des oeillets de plusieurs coulisseaux (40) du dispositif de hissage, à chaque fois un oeillet étant prévu pour chaque coulisseau, et les coulisseaux (40) étant montés de manière à pouvoir coulisser dans un canal (12) d'un profilé de mât et pouvant être serrés sur un câble (30) du dispositif de hissage qui peut se déplacer vers le haut et vers le bas à l'intérieur du mât au moyen d'une manivelle à main (35) du dispositif de hissage, le câble (30) étant disposé exclusivement dans le canal (12) intégré recevant les coulisseaux (40), et une poulie supérieure (31b) dans la position d'utilisation ainsi qu'une poulie inférieure (31a) étant également montées dans ce canal (12), **caractérisé par** les caractéristiques suivantes :
le câble (30) est sans fin,
les deux parties du câble passent par des alésages (44) dans les coulisseaux (40),
les oeillets font partie de vis à oeillet (42) et chaque coulisseau (40) peut être serré fixement au moyen de ses vis à oeillet (42) sur une partie de câble commune.

2. Mât pour drapeau selon la revendication 1, **caractérisé en ce que** les paliers à rouleaux (32) des poulies supérieure et inférieure (31b, 31a) sont vissés sur une paroi de séparation (11).

3. Mât pour drapeau selon la revendication 1, **caractérisé en ce qu'**une broche de serrage (45) est montée de manière déplaçable à chaque fois dans une partie latérale (43) d'un coulisseau, et **en ce que** lors de la rotation de la vis à oeillet (42), qui est reçue dans un alésage fileté (41) du coulisseau, la broche de serrage est déplacée au moyen d'une pointe (42a) agissant sur une calotte (45a) et une pression est exercée sur le câble.

4. Mât pour drapeau selon la revendication 1, **caractérisé par** un dispositif de fermeture (50) avec un chariot (51) qui peut être enfoncé dans le canal (12) et fixé dans une position de fermeture au moyen d'une serrure à barillet (52), un bras (53) recouvrant la fente du canal dans la région de la poulie inférieure (31a).

5. Mât pour drapeau selon la revendication 4, **caractérisé en ce que** la serrure à barillet peut être déplacée axialement et vient en prise dans un évidement (34) du palier à rouleaux aux fins d'une fixation du dispositif de fermeture.

6. Mât pour drapeau selon la revendication 1, **caractérisé en ce que** le mât est réalisé en deux parties pour le transport, et peut être assemblé pour l'utilisation à partir d'une portion tubulaire inférieure (10a) et d'une portion tubulaire supérieure (10b), une pièce d'assemblage (20) du mât pour drapeau servant à l'assemblage de la portion tubulaire inférieure (10a) à la portion tubulaire supérieure (10b), cette pièce d'assemblage pouvant être enfichée de manière ajustée et avec un effet de serrage dans les portions tubulaires à assembler.

7. Mât pour drapeau selon la revendication 6, **caractérisé en ce que** la pièce d'assemblage (20) est en principe un tube dont la section transversale se compose d'un arc tubulaire et d'une paroi transversale (21).

8. Mât pour drapeau selon la revendication 7, **caractérisé en ce que** la paroi transversale (21), lorsque la pièce d'assemblage est enfichée, repose au milieu contre des butées (11a) des portions tubulaires, **en ce que** la pièce d'assemblage s'appuie des deux côtés avec des biseaux (22) contre des faces d'appui (11b) de la paroi de séparation et **en ce que** des bossages (23) sur la pièce d'assemblage (20) reposent du côté intérieur contre les portions tubulaires.

9. Mât pour drapeau selon la revendication 8, **caractérisé en ce que** la portion tubulaire supérieure (10b) présente une épaisseur de paroi réduite et **en ce que** des nervures (13) sont formées dans la portion tubulaire supérieure (10b) d'épaisseur de paroi réduite en tant que butées pour la pièce d'assemblage (20).

10. Mât pour drapeau (10) avec dispositif de hissage, dans lequel une toile de drapeau (1) peut être accrochée dans des oeillets de plusieurs coulisseaux (40) du dispositif de hissage, à chaque fois un oeillet étant prévu pour chaque coulisseau, et les coulisseaux (40) étant montés de manière à pouvoir coulisser dans un canal (60) d'un profilé de mât et pouvant être serrés sur un câble (30) du dispositif de hissage qui peut se déplacer vers le haut et vers le bas à l'intérieur du mât au moyen d'une manivelle à main (35) du dispositif de hissage, le câble (30) étant disposé exclusivement dans le canal (60) recevant les coulisseaux (40), et une poulie supérieure (31b) dans la position d'utilisation ainsi qu'une poulie inférieure (31a) étant également montées dans ce canal (60), **caractérisé par** les caractéristiques suivantes :
le canal (60) est réalisé en tant que profilé en canal séparé qui peut être rapporté et vissé sur un mât (61),
le câble (30) est sans fin,
les deux parties du câble passent par des alésages (44) dans les coulisseaux (40),
les oeillets font partie de vis à oeillet (42) et chaque coulisseau (40) peut être serré fixement au moyen de ses vis à oeillet (42) sur une partie de câble commune.
